# EUROPÄISCHE PATENTSCHRIFT

(11) **EP 1 746 226 B1**
(45) Veröffentlichungstag und Bekanntmachung des Hinweises auf die Patenterteilung: **30.01.2013**
(21) Anmeldenummer: 06115200.5
(22) Anmeldetag: 09.06.2006
(51) Int. Cl.: E05B 19/00, E05B 27/00

(54) **Schlüssel**
Key
Clé

(30) Priorität: 19.07.2005 DE 102005000090
(43) Veröffentlichungstag der Anmeldung: 24.01.2007
(73) Patentinhaber: Aug. Winkhaus GmbH & Co. KG, 48291 Telgte (DE)
(72) Erfinder: Kamm, Götz, 04209, Leipzig (DE)

(56) Entgegenhaltungen:
- EP-A1- 0 784 138
- WO-A1-94/28273
- DE-A1- 3 909 257
- DE-A1-102004 003 034
- DE-U1- 8 908 282
- FR-A1- 2 535 376
- US-A- 1 701 785
- US-A- 5 715 717

## Beschreibung

Die Erfindung betrifft einen Schlüssel für einen Schließzylinder mit einem einen Schlüsselrücken und eine Schlüsselbrust aufweisenden Schaft und mit einer Reihe von in der Schlüsselbrust angeordneten kerbenförmigen Schließausnehmungen zur Abstützung von Stiftzuhaltungen wobei die Schließausnehmungen bildenden Flanken oberhalb einer vorgesehenen Tiefe der jeweiligen Schließausnehmung in Abschnitte unterteilt sind.

Ein solches Schlüssel ist aus der FR 25 35 37 6 bekannt. Bei diesem Schlüssel sind die Schlieβ ausnehmungen bildenden Flanken oberhalb einer vorgesehenen Tie Fe der je weiligen Schlieβ ausmechmungen in Abschnitte unterteilt.

Ein Schlüssel und ein Schließzylinder sind aus der DE 27 36 331 B2 bekannt. Bei diesem Schlüssel sind die Schließausnehmungen bildende Flanken um einen vorgesehenen Winkel zur Mittelachse der Schließausnehmung geneigt. Solche Schlüssel weisen Stufungen der Schließausnehmungen auf, wobei die Stufe eins beispielsweise einer geringen Tiefe der Schließausnehmung und die Stufe acht einer besonders großen Tiefe der Schließausnehmung entspricht. Beim Einführen des Schlüssels in den Schließkanal des Schließzylinders werden die Stiftzuhaltungen von den auf der Schlüsselbrust angeordneten Flanken der Schließkerben bewegt. Dabei gleitet das meist kegelförmige Ende der Stiftzuhaltung entlang der auf der Schlüsselbrust angeordneten Schließausnehmungen. Dies führt jedoch dazu, dass bei einander benachbarten Stiftzuhaltungen keine großen Stufensprünge möglich sind. Beispielsweise ist es nicht möglich, neben einer Schließausnehmung der Stufe eins mit geringer Tiefe eine Schließausnehmung der Stufe acht, also einer besonders großen Tiefe der Schließausnehmung anzuordnen. Bei einem solchen großen Stufensprung würde bei gängigen Schlüsseln die Flanke der tiefen Schließausnehmung bis in die benachbarte flache Schließausnehmung eindringen. Daher weist der bekannte Schlüssel nur eine geringe Anzahl an Kombinationsmöglichkeiten der Stufen der Schließausnehmungen und damit auch eine geringe Anzahl an Schließgeheimnissen auf.

Um dieses Problem zu vermeiden, könnte man daran denken, die Schließausnehmungen weit voneinander zu beabstanden. Dies führt jedoch bei einer begrenzten Länge des Schließzylinders zu einer geringen Anzahl an möglichen auf dem Schlüssel anzuordnenden Schließausnehmungen. Dies begrenzt ebenfalls die mögliche Anzahl an Schließgeheimnissen des Schlüssels.

Der Erfindung liegt das Problem zugrunde, einen Schlüssel der eingangs genannten Art so weiterzubilden, dass er eine möglichst große Anzahl an Schließgeheimnissen ermöglicht.

Dieses Problem wird erfindungsgemäß dadurch gelöst, dass eine Übergangsfläche von einem Abschnitt zum nächst tiefer in dem Schaft angeordneten Abschnitt eine Erweiterung der Schließausnehmung bildet, so dass die Schließausnehmungen oberhalb einer vorgesehenen Tiefe ein Profil nach Art eines Tannenbaums aufweisen.

Durch diese Gestaltung weisen die Schließausnehmungen oberhalb einer vorgesehenen Tiefe ein Profil nach Art eines Tannenbaums auf. Dies führt dazu, dass die Flanken einer besonders tiefen Schließausnehmung zur Schlüsselbrust von Abschnitt zu Abschnitt die Breite der Schließausnehmung verringern. Im Vergleich zu dem bekannten Schlüssel ist bei dem erfindungsgemäßen Schlüssel die Breite tiefer Schließausnehmungen geringer, wenn die Winkel der Flanken der einzelnen Abschnitte der Schließausnehmungen des erfindungsgemäßen Schlüssels und der Winkel der Flanken der Schließausnehmungen des bekannten Schlüssels gleich sind. Ein weiterer Vorteil dieser Gestaltung besteht darin, dass der Schlüssel durch die verschiedenen Abschnitte nur sehr schwer zu kopieren ist.

Ränder von Stiftzuhaltungen gleiten gemäß einer anderen vorteilhaften Weiterbildung der Erfindung besonders reibungsarm entlang der Flanken der Schließausnehmungen, wenn zwischen der Übergangsfläche und dem angrenzenden Abschnitt eine zur Abstützung der Stiftzuhaltung des Schließzylinders vorgesehene Kante angeordnet ist.

Der erfindungsgemäße Schlüssel gestaltet sich konstruktiv besonders einfach, wenn die Abschnitte die Flanken der Schließausnehmung treppenförmig unterteilen.

Hohe Absätze bei kurzen Übergangsflächen lassen sich gemäß einer anderen vorteilhaften Weiterbildung der Erfindung einfach erzeugen, wenn die Übergangsfläche in einem scharfen Winkel zu den angrenzenden Abschnitten angeordnet ist.

Die Schließausnehmungen des erfindungsgemäßen Schlüssels weisen eine gleichmäßige Reibung gegenüber den Stiftzuhaltungen des Schließzylinders auf, wenn die Neigungswinkel einander benachbarter Abschnitte zur Mittellinie der Schließausnehmung gleich sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen erfindungsgemäßen Schlüssel mit einem Schließzylinder,
- Fig. 2: eine stark vergrößerte Darstellung einer Schließausnehmung des erfindungsgemäßen Schlüssels aus Figur 1,
- Fig. 3: eine stark vergrößerte Darstellung eines freien Endes einer Stiftzuhaltung des Schließzylinders aus Figur 1,

Figur 1 zeigt einen Schlüssel 1 mit einem zum Schließen mit dem Schlüssel 1 vorgesehenen Schließzylinder 2 im Teilschnitt. Der Schlüssel 1 hat einen Schaft 3 mit einem Schlüsselrücken 4 und mit einer Reihe an einer Schlüsselbrust 5 angeordneten Schließausnehmungen 6. Der Schließzylinder 2 hat einen in einem Gehäuse 7 drehbaren Kern 8 und einen in dem Kern 8 angeordneten Schließkanal 9. Weiterhin hat der Schließzylinder 2 eine Reihe von in dem Gehäuse 7 geführten und in den Schließkanal 9 des Kerns 8 hineinragende Stiftzuhaltungen 10. Die Reihe der Stiftzuhaltungen 10 wirkt bei in den Schließzylinder 2 eingeführtem Schlüssel 1 mit der Reihe der Schließausnehmungen 6 des Schlüssels 1 zusammen.

Figur 2 zeigt stark vergrößert zwei der Schließausnehmungen 6 des Schlüssels 1 aus Figur 1. Zur Verdeutlichung sind vorgesehene Stufungen der Schließausnehmungen 6 in der Zeichnung von null bis acht dargestellt. Die Stufe null entspricht einer Schließausnehmung 6 mit besonders geringer Tiefe, während Stufe acht eine besonders große Tiefe der Schließausnehmung 6 darstellt. Eine der dargestellten Schließausnehmungen 6 hat die Stufe acht, während die benachbarte Schließausnehmung 6 die Stufe null hat. Zur Verdeutlichung sind Mittellinien der benachbarten Schließausnehmungen 6 in der Zeichnung strichpunktiert dargestellt. Die Schließausnehmung 6 der Stufe acht weist Flanken 11 mit einem Flankenwinkel α zur Mittellinie auf. Die Flanken 11 sind in mehrere Abschnitte 12 unterteilt, welche über Übergangsflächen 13 miteinander verbunden sind. Die Übergangsflächen 13 bilden von einem Abschnitt 12 zum nächst tiefer in dem Schaft 3 angeordneten Abschnitt 12 eine Erweiterung der tiefen Schließausnehmung 6. Dies vermeidet, dass die Schließausnehmung 6 der Stufe acht in die benachbarte Schließausnehmung 6 der Stufe null eindringt. Damit lassen sich eng benachbarte Schließausnehmungen 6 mit dem dargestellten, größtmöglichen Stufensprung von Stufe null zu Stufe acht auf der Schlüsselbrust 5 anordnen.

Figur 3 zeigt stark vergrößert das in den Schließkanal 9 hineinragende Ende einer der Stiftzuhaltungen 10 des Schließzylinders 2 aus Figur 1. Hierbei ist zu erkennen, dass die Stiftzuhaltung 10 in ihrem zentrischen, in den Schließkanal 9 hineinragenden Bereich einen nippelförmigen Vorsprung 14 aufweist.

## Patentansprüche

1. Schlüssel für einen Schließzylinder mit einem einen Schlüsselrücken und eine Schlüsselbrust aufweisenden Schaft und mit einer Reihe von in der Schlüsselbrust angeordneten kerbenförmigen Schließausnehmungen zur Abstützung von Stiftzuhaltungen, wobei die Schließausnehmungen (6) bildenden Flanken (11) oberhalb einer vorgesehenen Tiefe der jeweiligen Schließausnehmung (6) in Abschnitte (12) unterteilt sind, **dadurch gekennzeichnet, dass** eine Übergangsfläche (13) von einem Abschnitt (12) zum nächst tiefer in dem Schaft (3) angeordneten Abschnitt (12) eine Erweiterung der Schließausnehmung (6) bildet, so dass die Schließausnehmungen (6) oberhalb einer vorgesehenen Tiefe ein Profil nach Art eines Tannenbaums aufweisen.

2. Schlüssel nach Anspruch 1, **dadurch gekennzeichnet, dass** zwischen der Übergangsfläche (13) und dem angrenzenden Abschnitt (12) eine zur Abstützung der Stiftzuhaltung (10) des Schließzylinders (2) vorgesehene Kante angeordnet ist.

3. Schlüssel nach Anspruch 1 oder 2, **dadurch gekennzeichnet, dass** die Abschnitte (12) die Flanken (11) der Schließausnehmung (6) treppenförmig unterteilen.

4. Schlüssel nach Anspruch 1 oder 2, **dadurch gekennzeichnet, dass** die Übergangsfläche (13) in einem scharfen Winkel zu den angrenzenden Abschnitten (12) angeordnet ist.

5. Schlüssel nach einem der vorhergehenden Ansprüche, **dadurch gekennzeichnet, dass** die Neigungswinkel (α) einander benachbarter Abschnitte (12) zur Mittellinie der Schließausnehmung (6) gleich sind.

## Claims

1. Key for a lock cylinder comprising a shaft having a key back and a key front, and comprising a row of groove-shaped lock recesses arranged in the key front for supporting pin tumblers, the flanks (11) which form the lock recesses (6) being divided into portions (12) above a designated depth of the respective lock recess (6), **characterised in that** a transition face (13) from a portion (12) to the next portion (12) arranged deeper in the shaft (3) forms an extension of the lock recess (6), such that the lock recesses (6) have a fir-tree-shaped profile above a designated depth.

2. Key according to claim 1, **characterised in that** an edge for supporting the pin tumbler (10) of the lock cylinder (2) is arranged between the transition face (13) and the adjacent portion (12).

3. Key according to either claim 1 or claim 2, **characterised in that** the portions (12) divide the flanks (11) of the lock recess (6) in a stepped manner.

4. Key according to either claim 1 or claim 2, **characterised in that** the transition face (13) is arranged at a sharp angle to the adjacent portions (12).

5. Key according to any of the preceding claims, **characterised in that** the angles of inclination (α) of adjacent portions (12) to the centre line of the lock recess (6) are equal.

## Revendications

1. Clé pour une serrure cylindrique comportant une tige présentant une face arrière de clé et une face avant de clé et comportant une rangée d'évidements de fermeture présentant une forme d'encoche, disposés dans la face avant de la clé et servant à supporter des goupilles, sachant que des flancs (11) formant les évidements de fermeture (6) sont divisés en sections au-dessus d'une profondeur prévue de l'évidement de fermeture (6) respectif (12), **caractérisée en ce qu'**une surface de transition (13) d'une section (12) à une section (12) disposée directement après plus en profondeur dans la tige (3) forme une extension de l'évidement de fermeture (6) de sorte que les évidements de fermeture (6) présentent au-dessus d'une profondeur prévue un profilé à la manière d'un sapin.

2. Clé selon la revendication 1, **caractérisée en ce qu'**une arête prévue pour supporter la goupille (10) de la serrure cylindrique (2) est disposée entre la surface de transition (13) et la section (12) attenante.

3. Clé selon la revendication 1 ou 2, **caractérisée en ce que** les sections (12) divisent les flancs (11) de l'évidement de fermeture (6) de manière à présenter une forme d'escaliers.

4. Clé selon la revendication 1 ou 2, **caractérisée en ce que** la surface de transition (13) forme un angle aigu par rapport aux sections (12) attenantes.

5. Clé selon l'une quelconque des revendications précédentes, **caractérisée en ce que** les angles d'inclinaison (α) de sections (12) adjacentes les unes par rapport aux autres par rapport à la ligne médiane de l'évidement de fermeture (6) sont identiques.
